# EUROPÄISCHE PATENTSCHRIFT

(11) **EP 0 094 584 B1**
(45) Veröffentlichungstag und Bekanntmachung des Hinweises auf die Patenterteilung: **27.12.1985**
(21) Anmeldenummer: 83104536.4
(22) Anmeldetag: 09.05.1983
(51) Int. Cl.: B41F 31/04

(54) **Farbkasten für Druckmaschinen**
Ink duct for printing machines
Réservoir d'encre pour machines d'impression

(30) Priorität: 13.05.1982 DE 3218045
(43) Veröffentlichungstag der Anmeldung: 23.11.1983
(73) Patentinhaber: M.A.N.-ROLAND Druckmaschinen Aktiengesellschaft, 63012 Offenbach (DE)
(72) Erfinder: Cappel, Bert, D-6052 Mühlheim /Main (DE); Kerber, Helmut, D-6074 Rödermark (DE); Schuhmann, Siegfried, D-6050 Offenbach (DE); Steiner, Gerd, D-6056 Heusenstamm (DE)
(74) Vertreter: Marek, Joachim (DE)

## Beschreibung

Die Erfindung betrifft einen Farbkasten für Druckmaschinen, mit verstellbaren Dosierelementen, der gegenüber einem Farbduktor einstellbar verschwenkbar auf einer Achse gelagert ist, wobei dieser an Druckmaschinenseitenteilen gehaltert ist.

Es sind die unterschiedlichsten Vorrichtungen zum genauen Einstellen des Farbkastens bzw. der Farbmesser oder Farbschieber bekanntgeworden. Je genauer die Einstellung bzw. die Justierung zum Farbduktor ist, desto präziser kann die gewünschte Farbdicke eingehalten werden, dies ist für einen Druckvorgang wesentlich.

Die DE-AS 1 942732 zeigt hierzu einen Farbkasten für Druckmaschinen mit Farbmessern und Zonenschrauben, der gegenüber einem Farbduktor einstellbar verschwenkbar von einer Achse getragen wird. Der Schwerpunkt des Farbkastens ist so gewählt, daß dieser gegen einen Anschlag des Maschinengestells anliegt.

Durch diese Anordnung wird die Aufgabe gelöst, eine Einstellmöglichkeit für das Farbprofil, Farbspalt und Anstellwinkel eines Farbkastens unter Beibehaltung der Stützlinie zwischen Farbmessern und Farbprofilhebeln zu schaffen.

In der Druckereipraxis hat sich nun aber gezeigt, daß, je genauer die obengenannte Justiermöglichkeit ist, die Temperaturschwankungen an Druckmaschinen während einer oder mehrerer Betriebsschichten dazu führt, daß die Farbschichtdicke auf dem Farbduktor unterschiedlich ist.

Ausgehend von diesem Stand der Technik liegt der Erfindung die Aufgabe zugrunde, die Farbschichtdicke auf dem Farbduktor auch bei extremen Temperaturänderungen der Druckmaschine konatant zu halten.

Die Lösung der gestellten Aufgabe wird bei einem Farbkasten für Druckmaschinen der Eingangs genannten Art dadurch erreicht, daß am Farbkasten verstellbar geführte Distanzausgleichselemente befestigt sind, welche einen Ausdehnungskoeffizienten größer als Stahl aufweisen, daß die Distanzausgleichselemente mittels gefederten Zugstangen, die an Druckmaschinenseitenteilen abgestützt und am Farbkasten gehaltert sind, unter konstanter Kraft gegen eine zylindrische Oberfläche in seitlichen Endbereichen des Farbduktors anpreßbar sind, und daß die Zugstangen im Bereich von Tellerfedern mittels Gewindebolzen verriegelbar sind.

Am Farbkasten sind verstellbar geführte Distanzausgleichselemente befestigt, die einen Ausgleichskoeffizienten größer als Stahl aufweisen. Als Distanzausgleichselemente bieten sich unterschiedliche Ausführungen an, je nach dem für welche der Druckmaschinen das Distanzausgleichselement verwendet werden soll.

Die Distanzausgleichselemente gleichen durch ihre Ausdehnung Temperaturunterschiede der Druckmaschine aus. Einmal eingestellte Dosierelemente behalten so über längere Betriebszeiten eine konstante Entfernung zum Farbduktor.

Die Ausdehnung bzw. Schrumpfung der Distanzausgleichselemente richtet sich nach den Temperaturschwankungen.

Um den Spalt auch bei den unterschiedlichen Werkstoffen der umliegenden Bauteile der Druckmaschine, sowie deren unterschiedlichen Temperaturen, konstant zu halten haben sich Messing und Aluminium besonders gut bewährt.

Die Distanzausgleichselemente sind mittels gefederten Zugstangen, die an Druckmaschinenseitenteilen abgestützt und am Farbkasten gelagert sind, unter konstanter Kraft gegen eine zylindrische Oberfläche in seitlichen Endbereichen des Farbduktors anpreßbar. Die Tellerfedern werden mittels eines Drehmomentenschlüssels über einen Sterngriff bei der Montage oder Reparatur jeweils auf einen vorgegebenen Wert eingestellt. Nach der genauen Einstellung der Vorspannung der Federkräfte, wird der Gewindebolzen als mechanischer Anschlag justiert.

Je dichter die Distanzausgleichelemente an beiden Seiten der Farbmesser vorgesehen sind, desto kleiner ist die Durchbiegung am Farbduktor. Dies führt aber dazu, daß Rollen zur Abstützung der Vorspannkraft am Farbduktor vorzusehen sind.

In besonders vorteilhafterweise werden die Farbkastenseitenwände selbst als Distanzausgleichselemente verwendet. Es können aber auch zusätzlich auf die Farbkastenseitenwände eine gleich große Platte mit einem Ausdehnungskoeffizienten größer als Stahl aufgeschraubt werden, an denen Anschlagrollen befestigt sind.

Eine weitere Ausführung vermeidet Reibungskräfte, in dem sie die Distanzausgleichselemente gegen die zylindrischen Lagerschalen des Farbduktors abstützen.

Die Zugstangen sind im Bereich von Tellerfedern mittels Gewindebolzen verriegelbar. In besonders vorteilhafterweise bleibt damit die mittels des Drehmomentenschlüssels eingestellte Vorspannung mit den Distanzausgleichselementen konstant erhalten.

An den Distanzausgleichselementen ist, in dem Farbduktor überdeckenden Bereich, eine abdichtende und temperaturausgleichende Filzeinlage befestigt.

Die Praxis hat gezeigt, daß selbst über die Länge des Farbduktors Temperaturunterschiede auftreten können. Um diese zu vermeiden bzw. auszugleichen, sind bei der Ausführung »Abstützung am Farbduktor« in besonders einfacherweise Filzeinlagen vorgesehen. Diese Filzeinlagen übernehmen neben der vorteilhaften Temperaturvergleichmäßigung zugleich eine Abdichtfunktion am Farbduktor.

Weitere wesentliche Vorteile und Merkmale der Erfindung gehen aus den Unteransprüchen und den schematisch im Schnitt dargestellten Ausführungsbeispielen vor. Es zeigt
Fig. eine Seitenansicht des Distanzausgleichselementes, das in Schieberebene am Farbkasten angeordnet ist,
Fig. 2 eine Draufsicht der Fig. 1 mit der Zugstange und dem Anlagepunkt des Distanzausgleichselements am Lager des Farbduktors,
Fig.3 die Farbkastenseitenwände mit der Zugstange am Farbkasten in der Seitenansicht,
Fig. 4 eine Draufsicht der Fig. 3 mit den auf dem Farbduktor anliegenden Anlagerollen und der gefederten Zugstange.

Die Fig. 1 zeigt einen Teilbereich einer Druckmaschine 1 mit einem Farbkasten 2 und darauf befindlichen Dosierelementen 3 im Bereich eines Farbduktors 4 in der Seitenansicht. Der Farbkasten 2 ist schwenkbar auf einer Achse 5 gelagert. In Farbschieberebene 3.1 ist ein Distanzausgleichselement 9, das in Form einer Stange 17 ausgeführt ist, in einer Führung 18 verstellbar angeordnet. Die Führung 18 ist mit Schrauben 9.2,9.3 über eine spezielle Halterung 2.1 am Farbkasten 2 befestigt. Die Halterung 2.1 ist seitlich am Farbkasten 2 ebenfalls um die Achse 5 drehbar angeordnet.

Die Stange 17 ist in der Führung 18 durch leichtes Verdrehen um kleinste Differenzbeträge verstellbar. Beim Justiervorgang schwenkt der ganze Farbkasten 2 um die Achse 5 und verändert damit den Spalt zum Farbduktor 4.

Nach dem Justiervorgang wird die Stange 17 mit einer Schraube 9.1 in der Führung 18 fixiert.

Am Farbkasten 2 greift eine Zugstange 10 in einer kleinen Entfernung zur Achse 5 an. Die Zugstange 10 ist über einer Anlagefläche 10.1 an nicht dargestellten Druckmaschinenseitenteilen 6 über Tellerfedern 13 abgestützt. Die Tellerfedern 13 sind in Federhaltern 20 geführt. Am frei liegenden Ende der Zugstange 10 ist ein Sterngriff 10.3 im Bereich der Tellerfedern 13 angeordnet, der einen Gewindebolzen 14 aufweist. Der Gewindebolzen 14 wirkt bei Einstellung als Endanschlag der Zugstange 10.

Nachdem mit einem Drehmomentenschlüssel die Vorspannung über die Stange 17 auf die Lagerschale 4.1 eingestellt ist, wird mittels des Gewindebolzens 14 die Zugstange 10 verriegelt.

Die Fig. 2 zeigt in der Draufsicht den gleichen Ausschnitt der Druckmaschine 1 wie die Fig. 1.

Die Lagerschale 4.1 des Farbduktors 4 ist wie die Anlagefläche 10.1 an einem Druckmaschinenseitenteil 6 gehaltert. Bei dieser Ausführung des Distanzausgleichselementes 9 ist besonders gut in der Draufsicht zu erkennen, daß die Wirkrichtung der Zugstange 10 nur leicht versetzt zur Wirkrichtung des Distanzausgleichselementes 9 ist. Es können somit keine großen Momente bei der Vorspannung der Stange 17 entstehen. Wiederum können, da keine Reibungskräfte zwischen der Stange 17 und der Oberfläche 11 der Lagerschale 4.1 auftreten, große Kräfte zur Vorspannung übertragen werden.

Die Tellerfedern 13 im Bereich der Anlagefläche 10.1 sorgen nach einmaliger Einstellung mit dem Drehmomentenschlüssel für die obengenannte Vorspannung der Stange 17.

Fig. zeigt eine Seitenansicht ähnlich der Fig. 1 mit einer anderen Ausführung des Distanzausgleichselementes 7. Das Distanzausgleichselement 7 ist die seitlich am Farbkasten 2 vorhandene Farbkastenseitenwand 15. Um eine seitliche Anlage auf dem Farbduktor 4 zu erreichen sind zwei Anschlagrollen 16 an den Farbkastenseitenwänden 15 befestigt.

Die Zugstange 10 ist besonders günstig mittig zwischen den beiden Anschlagrollen 16 in Druckrichtung der Farbkastenseitenwand 15 angeordnet. Die Anlagefläche 10.2 ist am Farbkasten 2 verschraubt. Die Vorspannung über die Zugstange 10 wird ähnlich der ersten Version mittels Tellerfedern 13 in Federhaltern 20 konstant gehalten, genau wie die Verriegelung der Zugstange 10 mittels des Gewindebolzens 14. Im Berührungsbereich zwischen Farbduktor 4 und Farbkastenseitenwand 15 ist zum Abdichten eine Filzeinlage 19 befestigt.

Fig. 4 zeigt die Draufsicht der Fig. 3. Der Farbkasten 2 ist auf der Achse 5 in dem Druckmaschinenseitenteil 6 gelagert.

Die Anlagefläche 10.2 ist am Farbkasten 2 verschraubt. Das Ende der Zugstange 10 ist an dem Druckmaschinenseitenteil 6 gelagert. Die Zugstange 10 kann somit ähnlich der ersten Ausführung den Spalt zum Farbduktor 4 einstellen. Eine dritte sehr einfache Ausführungsform besteht darin, daß die Distanzausgleichselemente 8 in Form der Farbkastenseitenwände 15 aus einem Messing- oder Aluminiummaterial gefertigt werden und parallel zu der Farbkastenseitenwand 15 auf diese aufgeschraubt werden. In diesem Falle sind die Anschlagrollen 16 an den Distanzausgleichselementen 8 befestigt.

## Patentansprüche

1. Farbkasten für Druckmaschinen, mit verstellbaren Dosierelementen, der gegenüber einem Farbduktor einstellbar verschwenkbar auf einer Achse gelagert ist, wobei diese an Druckmaschinenseitenteilen gehaltert ist, dadurch gekennzeichnet, daß am Farbkasten (2, 2.1) verstellbar geführte Distanzausgleichselemente (7, 8, 9) befestigt sind, welche einen Ausdehnungskoeffizienten größer als Stahl aufweisen, daß die Distanzausgleichselemente (7, 8, 9) mittels gefederter Zugstangen (10), die an Druckmaschinenseitenteilen (6) abgestützt und am Farbkasten (2) gelagert sind, unter konstanter Kraft gegen eine zylindrische Oberfläche (11, 12) in seitlichen Endbereichen des Farbduktors (4) anpreßbar sind und daß die Zugstangen (10) im Bereich von Tellerfedern (13) mittels Gewindebolzen (14) verriegelbar sind.

2. Farbkasten nach Anspruch 1, dadurch gekennzeichnet, daß die Distanzausgleichselemente (7, 8, 9) rechtwinkelig zu den Oberflächen (11, 12) und parallel zueinander angeordnet sind.

3. Farbkasten nach Anspruch 1 und 2, dadurch gekennzeichnet, daß die Distanzausgleichselemente (7) die Farbkastenwand (15) ist, an der Anschlagrollen (16) befestigt sind, die an der Oberfläche (11) des Farbduktors (4) anlegbar sind.

4. Farbkasten nach Anspruch 1, dadurch gekennzeichnet, daß die Distanzausgleichselemente (8) Messingplatten mit Anschlagrollen (16) sind, die außen parallel zu den Farbkastenseitenwänden (15) verschraubt sind.

5. Farbkasten nach Anspruch 1 bis 4, dadurch gekennzeichnet, daß an den Distanzausgleichselementen (7, 8), in dem Farbduktor (4) überdekkenden Bereich, eine abdichtende und temperaturausgleichende Filzeinlage (19) befestigt ist.

6. Farbkasten nach Anspruch 1 und 2, dadurch gekennzeichnet, daß die Distanzausgleichselemente (9) justierbare Stangen (17) sind, die in Farbschieberebene (3.1) in Führungen (18) auf der Achse (5) befestigt und gegen die Oberfläche (12) anpreßbar sind.

7. Farbkasten nach mindestens einem der vorhergehenden Ansprüchen, dadurch gekennzeichnet, daß die Tellerfedern (13) in Farbkastenhaltern (20) gelagert sind.

8. Farbkasten nach wenigstens einem der vorhergehenden Ansprüchen, dadurch gekennzeichnet, daß die Gewindebolzen (14) in Achsenmitte der Zugstangen (10) angeordnet sind.

## Claims

1. Ink fountain for printing presses, with adjustable metering elements, which is mounted adjustably relative to an ink ductor roller rotatably on an axle wherein this is mounted in side parts of the printing press, characterised in that on the ink fountain (2, 2.1) adjustable guided distance compensation elements (7, 8, 9) are fixed which have a coefficient of expansion greater than steel, that the distance compensation elements (7, 8, 9) can be pressed under constant force against a cylindrical surface (11, 12) in lateral end regions of the ink ductor roller (4) by means of sprung tension rods (10), which are supported on side parts (6) of the printing press and are mounted on the ink founrain (2), and that the tension rods (10) can be locked by means of threaded bolts (14) in the region of plate springs (13).

2. Ink fountain according to claim 1 characterised in that the distance compensation elements (7, 8, 9) are arranged at right angles to the surfaces (11,12) and parallel to one another.

3. Ink fountain according to claim 1 and 2 characterised in that the distance compensation element (7) is the wall (15) of the ink fountain on which abutment rollers (16) are fixed which can be laid against the surface (11) of the ink ductor roller (4).

4. Ink fountain according to claim 1 characterised in that the distance compensation element (8) are brass plates with abutment rollers (16) which are outwardly threaded parallel to the ink fountain side walls (15).

5. Ink fountain according to claims 1 to 4 characterised in that on the distance compensation elements (7, 8) in the region covering the ink fountain roller (4) there is fixed a sealing and temperature compensating felt inlay (19).

6. Ink fountain according to claim 1 and 2 characterised in that the distance compensation elements (9) are adjustable rods (17) which are fixed in the plane of the ink slides (3.1) in guides (18) on the axle (5) and which can be pressed against the surface (12).

7. Ink fountain according to at least one of the preceding claims characterised in the plate springs (13) are mounted in ink fountain holders (20).

8. Ink fountain according to at least one of the preceding claims characterised in that the threaded bolts (14) are arranged in the middle of the axis of the tension rods (10).

## Revendications

1. Réservoir d'encre pour machines d'impression, ayant des éléments de dosage réglables, qui est monté de façon réglable en rotation sur un axe par rapport à un rouleau encreur, celui-ci étant fixé à des parties latérales de la machine d'impression, caractérisé en ce que des éléments (7, 8, 9) de compensation de distance, guidés de façon réglable, sont fixés au réservoir d'encre (2, 2.1), lesdits éléments possédant un coefficient de dilatation supérieur à celui de l'acier, en ce que les éléments (7, 8, 9) de compensation de distance peuvent être pressés sous une force constante contre une surface cylindrique (11,12), dans des zones d'extrémité latérales du rouleau encreur (4), au moyen de barres de traction (10) chargées par ressorts, qui prennent appui sur des parties latérales (6) de la machine d'impression et sont montées sur le réservoir d'encre (2), et en ce que les barres de traction 10 sont verrouillables dans la zone de rondelles-ressorts (13) au moyen d'un boulon fileté (14).

2. Réservoir selon la revendication 1, caractérisé en ce que les éléments (7, 8, 9) de compensation de distance sont disposés de façon orthogonale aux surfaces (11, 12) et parallèlement l'un à l'autre.

3. Réservoir selon l'une des revendications 1 et 2 caractérisé en ce que les éléments (7) de compensation de distance sont les parois (15) du réservoir d'encre, sur lesquelles des galets de butée (16) sont fixés qui peuvent reposer sur la surface (11) du rouleau encreur (4).

4. Réservoir selon la revendication 1, caractérisé en ce que les éléments (8) de compensation de distance sont des plaques de laiton avec des galets de butée (16) qui sont vissées à l'extérieur parallèlement aux parois latérales (15) du réservoir d'encre.

5. Réservoir selon l'une des revendications 1 à 4, caractérisé en ce qu'une couche intérieure (19) de feutre de compensation de température et d'étanchéification est fixée aux éléments (7, 8) de compensation de distance dans la zone recouvrant le rouleau encreur (4).

6. Réservoir selon l'une des revendications 1 et 2, caractérisé en ce que les éléments (9) de compensation de distance sont des barres (17) ajustables qui sont fixées sur l'axe (5) dans le plan de coulisse d'encrage (3.1) dans des guides (18) et peuvent être pressées contre la surface (12).

7. Réservoir selon au moins une des revendications précédentes, caractérisé en ce que les rondelles-ressorts (13) sont montées dans les supports (20) du réservoir d'encre.

8. Réservoir selon au moins une des revendications précédentes, caractérisé en ce que les boulons filetés (14) sont disposés dans l'axe central des barres de traction (10).
